# EUROPÄISCHE PATENTANMELDUNG

(11) **EP 4 760 977 A1**
(43) Veröffentlichungstag der Anmeldung: **17.06.2026**
(21) Anmeldenummer: 25222056.1
(22) Anmeldetag: 10.12.2025
(51) Int. Cl.: H01Q 1/12, H01Q 1/32

(54) **ANTENNENHALTERUNG**

(30) Priorität: 12.12.2024 DE 102024137518
(71) Anmelder: Fuba Automotive Electronics GmbH, 31162 Bad Salzdetfurth (DE)
(72) Erfinder: Weichenhain, Joshua, 31167 Bockenem (DE); Kiricenko, Sergej, 30453 Hannover (DE)
(74) Vertreter: Manitz Finsterwald Patent- und Rechtsanwaltspartnerschaft mbB

(57) **Zusammenfassung**

Eine Antennenhalterung zur Montage in einer Aussparung eines flächigen Bauteils umfasst einen Antennensockel, einen Haltebügel mit einer dem Antennensockel zugewandten Innenfläche und einer zur Innenfläche entgegengesetzten Außenfläche und ein Befestigungselement mit einer Befestigungsachse zum Befestigen des Haltebügels an dem Antennensockel. Der Haltebügel weist eine Basis und mehrere sich von der Basis erstreckende Spreizschenkel auf. Der Antennensockel weist mindestens eine zu der Befestigungsachse geneigte Aufspreizfläche auf, an der die Innenflächen der Spreizschenkel bei einer Montage der Antennenhalterung entlanggleiten, um ein radiales Aufspreizen der Spreizschenkel zu bewirken.

## Beschreibung

Die Erfindung betrifft eine Antennenhalterung zur Montage in einer Aussparung eines flächigen Bauteils.

Derartige Antennenhalterungen sind beispielsweise zum Fixieren von Fahrzeugantennen an einer Fahrzeugkarosserie bekannt. Die Antennenhalterungen werden von außen an eine Aussparung in der Fahrzeugkarosserie angelegt und von einer Fahrzeuginnenseite aus mit einem Befestigungsmittel in der Aussparung fixiert, das sich an der Fahrzeugkarosserie abstützt.

Es ist die Aufgabe der vorliegenden Erfindung, eine Antennenhalterung zu schaffen, die besonders einfach zu montieren und kostengünstig herstellbar ist.

Die Lösung dieser Aufgabe erfolgt durch eine Antennenhalterung mit den Merkmalen des Anspruchs 1. Die Antennenhalterung zur Montage in einer Aussparung eines flächigen Bauteils umfasst einen Antennensockel, einen Haltebügel mit einer dem Antennensockel zugewandten Innenfläche und einer zur Innenfläche entgegengesetzten Außenfläche sowie ein Befestigungselement mit einer Befestigungsachse zum Befestigen des Haltebügels an dem Antennensockel. Der Haltebügel weist eine Basis und mehrere sich von der Basis erstreckende Spreizschenkel auf. Der Antennensockel weist mindestens eine zu der Befestigungsachse geneigte Aufspreizfläche auf, an der die Innenflächen der Spreizschenkel bei einer Montage der Antennenhalterung entlanggleiten, um ein radiales Aufspreizen der Spreizschenkel zu bewirken.

Die erfindungsgemäße Antennenhalterung lässt sich außerordentlich kostengünstig herstellen, da der Sockel gleichzeitig als Spreizelement für den Haltebügel dient und kein zusätzliches Bauteil zum Aufspreizen der Spreizschenkel des Haltebügels erforderlich ist. Die Montage erfolgt durch Betätigung des Befestigungselements, welches die Basis des Haltebügels in Richtung der Befestigungsachse zum Antennensockel drückt, wodurch die Spreizschenkel an der Aufspreizfläche entlanggleiten und ein Aufspreizen der Spreizschenkel erfolgt. Dadurch kommen die Spreizschenkel mit dem flächigen Bauteil in Kontakt, stützen sich an diesem ab und fixieren dadurch die Antennenhalterung an dem flächigen Bauteil. Dementsprechend erfolgt die Montage schnell und einfach, da wenig Bauteile an der Antennenhalterung befestigt werden müssen und die Antennenhalterung lediglich durch Betätigen des Befestigungselements an der Aussparung montiert wird.

Vorteilhafte Ausführungsformen und Weiterbildungen der Erfindung sind in der Beschreibung, den Zeichnungen sowie den Unteransprüchen beschrieben.

Bei einer ersten vorteilhaften Ausführungsform sind die Spreizschenkel S-förmig ausgebildet, wodurch gute elastische Eigenschaften der Spreizschenkel erreicht werden und ein dauerhaft gleichmäßiger Anpressdruck der Spreizschenkel an dem flächigen Bauteil gewährleistet werden kann.

Nach einer weiteren vorteilhaften Ausführungsform weist jeder Spreizschenkel einen geraden Mittelabschnitt auf, an dessen beiden Enden sich gekrümmte Abschnitte anschließen, was eine besonders günstiges Biegeverhalten bewirkt.

Nach einer weiteren vorteilhaften Ausführungsform weist jeder Spreizschenkel einen zur Innenfläche gekrümmten Schulterabschnitt auf, der sich von der Basis aus zunächst in radialer Richtung und dann in Richtung Antennensockel erstreckt. Durch die zur Innenfläche gekrümmten Schulterabschnitte hat der Haltebügels vor dem Aufspreizen einen verhältnismäßig kleinen Umfang in radialer Richtung, sodass der Antennensockel mit dem daran befestigten Haltebügel durch die Aussparung passt. Da sich zudem die Spreizschenkel von der Basis aus in Richtung des Antennensockels erstrecken, befinden sich die freien Enden der Spreizschenkel bereits vor dem Aufspreizen in unmittelbarer Nähe zum flächigen Bauteil, wodurch die zum Kontaktieren des flächigen Bauteils erforderliche Verformung der Spreizschenkel verhältnismäßig geringgehalten werden kann.

Nach einer weiteren vorteilhaften Ausführungsform weist jeder Spreizschenkel im Bereich seines freien Endes einen gekrümmten Abschnitt auf, der in einem Längsschnitt des Spreizschenkels gesehen eine konvexe Innenfläche aufweist.

Auf diese Weise wird - ähnlich wie bei hochgebogenen Skispitzen - verhindert, dass die freien Enden während der Montage in einem ungünstigen Winkel auf die Aufspreizflächen oder das flächige Bauteil treffen und an diesen hängen bleiben oder in diese einstechen, was zu einem erhöhten Reibungswiederstand oder gar zu einer Beschädigung des flächigen Bauteils führen könnte. Hingegen treffen die feien Enden durch die konvexe Innenfläche des gekrümmten Abschnitts in einem günstigeren Winkel auf die Gleitflächen, wodurch eine gleichmäßige Gleitbewegung der Spreizschenkel erreicht wird und eine einfache und reibungslose Montage der Antennenhalterung gewährleistet werden kann. Zudem können Belastungen vermieden werden, die durch erhöhte Reibungskräfte auf das flächige Bauteil wirken und zu Verformungen führen können.

Nach einer weiteren vorteilhaften Ausführungsform ist die Innenfläche jedes Spreizschenkels an dessen freiem Ende in einem Querschnitt des Spreizschenkels gesehen konkav ausgebildet.

Die Innenflächen der Spreizschenkel kommen hierbei nicht über die gesamte Breite mit dem flächigen Bauteil in Kontakt, sondern nur mit den Randabschnitten der Innenflächen. Daraus resultiert ein geringerer Reibungswiderstand, wodurch weniger Kraft beim Befestigen aufgebracht werden muss und Beschädigungen am flächigen Bauteil zuverlässig vermieden werden können.

Nach einer weiteren vorteilhaften Ausführungsform weist jeder Spreizschenkel an seinem freien Ende an seiner Innenfläche eine Hohlkehle mit zwei Randkanten auf, die sich in Längsrichtung des Spreizschenkels erstrecken und die als Anlageabschnitt für das flächige Bauteil dienen.

Ähnlich dem Prinzip einer Schlittschuhkufe werden hierdurch hervorragende Gleiteigenschaften der Innenflächen der Spreizschenkel erzielt, wobei gleichzeitig erreicht wird, dass die Randkanten in das flächige Bauteil leicht einritzen und dadurch einen galvanischen Kontakt zu diesem herstellen.

Nach einer weiteren vorteilhaften Ausführungsform sind in Längsrichtung an der Innenfläche verlaufende Kanten der Spreizschenkel im Bereich des freien Endes durch einen spitzen Winkel zwischen der Innenfläche und einer jeweiligen Seitenfläche gebildet, die den Spreizschenkel in Breitenrichtung begrenzt.

Die Kanten bilden auch hierdurch zwei sich in Längsrichtung erstreckende Schneiden, die eine auf dem flächigen Bauteil aufgebrachte Lackschicht zuverlässig durchdringen. Dadurch kann ein elektrischer Kontakt mit dem flächigen Bauteil zuverlässig hergestellt werden, der beispielsweise als Massekontakt für eine Antenne dient.

Nach einer weiteren vorteilhaften Ausführungsform weist jeder Spreizschenkel eine Verjüngung auf, die in dem Schulterabschnitt ausgebildet ist und an der insbesondere eine Abmessung des Spreizschenkels in Breitenrichtung verringert ist.

Durch die Verjüngung kann sowohl eine Kraft, die zum Aufspreizen der Spreizschenkel aufgebracht werden muss, als auch eine Kraft, die von den Spreizschenkeln an den Kontaktstellen auf das flächige Bauteil aufgebracht wird, gezielt beeinflusst werden, was die Montage weiter vereinfachen kann.

Nach einer weiteren vorteilhaften Ausführungsform weist der Antennensockel für jeden Spreizschenkel eine separate Aufspreizfläche auf. Dadurch kann der von der Aufspreizfläche eingenommene Platz am Antennensockel verringert werden und es ergeben sich flexiblere Gestaltungsmöglichkeiten für den Antennensockel, um beispielsweise den Antennensockel an eine Geometrie der Aussparung anpassen zu können.

Nach einer weiteren vorteilhaften Ausführungsform ist zur Verdrehsicherung zumindest ein Flächenabschnitt des Antennensockels als Anschlagfläche für einen Spreizschenkel ausgebildet. Hierdurch kann eine noch einfachere Montage erreicht werden, da ein Verdrehen des Haltebügels beim Befestigen zuverlässig unterbunden wird, ohne dass der Haltebügel zusätzlich in Position gehalten werden muss. Zudem können so die Positionen der Kontaktstellen zwischen Haltebügel und flächigem Bauteil im Voraus ermittelt bestimmt werden.

Weitere Aspekte der vorliegenden Erfindung betreffen auch eine Fahrzeugantenne mit einer Antennenhalterung der vorstehend beschriebenen Art und ein Fahrzeug mit einem flächigen Bauteil, an dem eine Antennenhalterung der vorstehend beschriebenen Art montiert ist, wobei die beiden Randkanten an dem flächigen Bauteil unter einer Vorspannung anliegen. Es versteht sich, dass die hierin beschriebene Fahrzeugantenne auch für Luft- und Wasserfahrzeuge geeignet ist.

Nachfolgend wird die vorliegende Erfindung rein beispielhaft anhand einer vorteilhaften Ausführungsform unter Bezugnahme auf die beigefügten Zeichnungen beschrieben. Es zeigen:
- Fig. 1: eine perspektivische Ansicht einer Antennenhalterung in einem vormontierten Zustand;
- Fig. 2: eine perspektivische Ansicht der Antennenhalterung in einem montierten Zustand;
- Fig. 3: eine perspektivische Ansicht des Haltebügels der Antennenhalterung von Fig. 1 und 2; und
- Fig. 4: eine vergrößerte Teilansicht des Haltebügels von Fig. 3 in Vorderansicht.

Fig. 1 und 2 zeigen eine Antennenhalterung mit einem Antennensockel 11, einem Haltebügel 13 und einem Befestigungselement 15. Die Antennenhalterung ist in einer Aussparung eines flächigen Bauteils 61 angeordnet. Das flächige Bauteil 61 kann beispielsweise Teil einer Karosserie eines Fahrzeugs sein, z.B. ein Fahrzeugdach. Die Antennenhalterung kann im Inneren elektrische und/oder elektronische Bauteile aufnehmen und kann eine Befestigungseinrichtung für eine Antenne oder selbst eine Antenne umfassen. In den Ansichten von Fig. 1 und 2 ist jeweils eine Fahrzeuginnenfläche der Karosserie 61 zu sehen. Der Antennensockel 11 ragt in Richtung Fahrzeuginnenseite zumindest teilweise durch die Aussparung hindurch.

Wie Fig. 1 und 2 zeigen, ist das Befestigungselement 15 bei dem dargestellten Ausführungsbeispiel als Schraube 15 ausgeführt, die mit einem Innengewinde der Antennenhalterung zusammenwirkt und entlang einer Befestigungsachse A ein- bzw. ausgeschraubt werden kann.

Fig. 3 zeigt den Haltebügel 13 als einzelnes Bauteil, das bei dem Ausführungsbeispiel aus Metall hergestellt und als Stanz-Biegeteil ausgebildet ist. Der Haltebügel 13 ist durch eine Basis 17 und mehrere sich von der Basis erstreckende Spreizschenkel 19 gebildet. Bei dem dargestellten Ausführungsbeispiel ist die Basis 17 ein planares Flächenbauteil von dessen Ecken sich vier Spreizschenkel erstrecken, die in gleichen Abständen zueinander an der Basis 17 angeformt sind. Die Basis 17 umfasst eine mittig angeordnete kreisförmige Öffnung 18, die die Basis 17 in der Dickenrichtung durchdringt und als Durchführung für die Schraube 15 dient.

Der Haltebügel 13 weist eine Außenfläche, eine Innenfläche und eine Seitenfläche auf. Die Außenfläche wird von der in Fig. 3 gezeigten oberen Fläche der Basis 17 und den daran angrenzenden Außenflächen 16 der Spreizschenkel 19 gebildet. Die Innenfläche wird von der in Fig. 3 nicht sichtbaren unteren Fläche der Basis 17 und den daran angrenzenden, in Fig. 3 teilweise sichtbaren Innenflächen 20 der Spreizschenkel 19 gebildet. Die Seitenfläche erstreckt sich von den Rändern der Außenfläche zu den Rändern der Innenfläche in Dickenrichtung des Haltebügels 13. Wie in Fig. 1 und 2 zu sehen ist, wird der Haltebügel 13 so an dem Antennensockel befestigt, dass die Innenfläche, insbesondere die Innenfläche der Basis 17, dem Antennensockel 11 zugewandt ist.

Die Spreizschenkel 19 sind im Wesentlichen S-förmig ausgebildet, wobei jeder Spreizschenkel 19 einen sich von der Basis 17 aus erstreckenden gekrümmten Schulterabschnitt 31, einen geraden Mittelabschnitt 23 und einen gekrümmten Abschnitt 25 aufweist, an dem sich das freie Ende des Spreizschenkels 19 anschließt. Wie Fig. 3 zeigt, ist der Schulterabschnitt 31 zur Innenfläche hin gekrümmt. Der gekrümmte Abschnitt 25 ist dagegen zur Außenfläche hin gekrümmt. D.h. die Krümmung des gekrümmten Abschnitts 25 ist umgekehrt zu der Krümmung des Schulterabschnitts 31 orientiert, sodass der Spreizschenkel 19 einen Wendepunkt im Krümmungsverhalten aufweist und so die S-Form bildet.

Durch die Krümmung des Schulterabschnitts 31, erstreckt sich der gerade Mittelabschnitt 23 in einem Winkel zur Basis 17. Dieser Winkel kann im nicht aufgespreizten Zustand etwa 90° bis 100°, insbesondere etwa 95° betragen. Durch die Krümmung des gekrümmten Abschnitts 25 erstreckt sich das freie Ende in einem Winkel zum geraden Mittelabschnitt 23. Dieser Winkel kann etwa 102° bis 118°, insbesondere etwa 114° betragen. Durch den gekrümmten Abschnitt 25 weist jeder Spreizschenkel 19 im Bereich des freien Endes eine in einem Längsschnitt des Spreizschenkels gesehen konvexe Innenfläche 20 auf.

Jeder Spreizschenkel 19 weist eine Verjüngung 33 im Bereich des Schulterabschnitts 31 und in einem Teilbereich des Mittelabschnitts 23 auf, an der eine Abmessung des Spreizschenkels 19 in Breitenrichtung reduziert ist. Durch die Verjüngung 33 kann erreicht werden, dass eine Kraft, die zum Aufspreizen der Spreizschenkel 19 aufgebracht werden muss, geringer wird.

Fig. 4 zeigt in einer vergrößerten Teilansicht von Fig. 3 ein freies Ende eines Spreizschenkels 19 in einer Vorderansicht. Wie in Fig. 4 zu erkennen ist, ist an der Innenfläche 20 im Bereich des freien Endes des Spreizschenkels 19 eine Hohlkehle 27 mit zwei Randkanten 29, 30 ausgebildet, die sich in Längsrichtung des Spreizschenkels 19 erstrecken. Die Hohlkehle 27 und die zwei Randkanten 29, 30 können sich vom freien Ende bis ganz oder teilweise über den gekrümmten Abschnitt 25 erstrecken. Durch die Hohlkehle 27 ist die Innenfläche 20 am freien Ende in einem Querschnitt des Spreizschenkels 19 gesehen konkav ausgebildet. Des Weiteren werden die in Längsrichtung an der Innenfläche 20 verlaufenden Randkanten 29, 30 durch das Vorsehen der Hohlkehle 27 im Bereich des freien Endes durch einen spitzen Winkel (d.h. < 90°) zwischen der Innenfläche 20 und dem jeweiligen Seitenflächenabschnitt gebildet.

Wie Fig. 1 und 2 zeigen, hat der Antennensockel 11 im dargestellten Ausführungsbeispiel in Draufsicht eine annähernd quadratische Grundform, die im Wesentlichen einer geometrischen Form der Aussparung in der Karosserie 61 entsprechen kann. An jeder Seite des Antennensockels 11 ist eine Aufspreizfläche 21 ausgebildet, die bezüglich der Befestigungsachse A geneigt ist. Somit besitzt der Antennensockel 11 bei dem Ausführungsbeispiel insgesamt vier Aufspreizflächen 21. Die Aufspreizflächen 21 sind derart geneigt, dass diese sich in Einschraubrichtung der Schraube 15 von der Befestigungsachse A entfernen.

Fig. 1 zeigt den vormontierten Zustand, bei dem der Haltebügel 13 am Antennensockel 11 befestigt ist, wobei jedoch die Basis 17 entfernt von dem Antennensockel 11 angeordnet ist und noch kein bzw. nur ein geringfügiges Aufspreizen der Spreizschenkel 19 erfolgt ist. Wie in Fig. 1 zu sehen ist, passt die Anordnung der Aufspreizflächen 21 am Antennensockel 11 mit der Anordnung der Spreizschenkel 19 am Haltebügel 13 derart zusammen, dass im vormontierten Zustand die Innenflächen 20 der Spreizschenkel 19 im Bereich der freien Enden an den Aufspreizflächen 21 anliegen.

Wie Fig. 1 und Fig. 2 zeigen, weist der Antennensockel 11 zur Verdrehsicherung des Haltebügels 13 des Weiteren mehrere Flächenabschnitte 35 auf, die als Anschlagflächen für die an den Aufspreizflächen 21 anliegenden Spreizschenkel 19 dienen. Im dargestellten Ausführungsbeispiel sind die Flächenabschnitte 35 durch senkrecht zu den Aufspreizflächen 21 stehende Flanken des Antennensockels 11 ausgebildet, die sich im Wesentlichen parallel zur Befestigungsachse A erstrecken. Die Flächenabschnitte 35 begrenzen bzw. verhindern eine Rotationsbewegung des Haltebügels 13 um die Befestigungsachse A.

Im Folgenden wird die Montage der oben beispielhaft beschriebenen Antennenhalterung genauer erläutert.

Wie oben bereits erwähnt, zeigt Fig. 1 die Antennenhalterung in dem vormontierten Zustand. Dabei ist der Haltebügel 13 durch die Schraube 15 an dem Antennensockel 11 in einem Zustand befestigt, bei dem ein Schraubenkopf der Schraube 15 an der Außenfläche der Basis 17 anliegt und die Basis 17 von dem Antennensockel entfernt angeordnet ist. Des Weiteren liegen die Spreizschenkel 19 mit den Innenflächen 20 im Bereich der freien Enden an den Aufspreizflächen 21 des Antennensockels 11 an, wobei noch kein bzw. nur ein geringfügiges Aufspreizen der Spreizschenkel 19 erfolgt ist. Insbesondere ragen in diesem Zustand die freien Enden der Spreizschenkel 19 in Draufsicht nicht über einen Außenumfang des Antennensockels 11 hinaus. Hierdurch kann die Antennenhalterung in dem vormontierten Zustand von einer Fahrzeugaußenseite an der Aussparung der Karosserie 61 angeordnet werden und der Antennensockel 11 zusammen mit dem bereits befestigten Haltebügel 13 durch die Aussparung gesteckt werden.

Die Fixierung der Antennenhalterung in der Aussparung der Karosserie 61 erfolgt durch die Betätigung der Schraube 15 in Einschraubrichtung, wodurch die Basis 17 des Haltebügels 13 entlang der Befestigungsachse A in Richtung Antennensockel 11 gedrückt wird. Die Befestigungsachse A ist im gezeigten Ausführungsbeispiel im Wesentlichen senkrecht zur die Aussparung umgebenden Fahrzeuginnenfläche der Karosserie 61 ausgerichtet. Ein Mitdrehen bzw. Verdrehen des Haltebügels 13 während des Einschraubens wird durch die Flächenabschnitte 35 des Antennensockels begrenzt bzw. verhindert, da diese als Anschlagflächen für die Spreizschenkel 19 dienen. Während die Basis 17 durch das Einschrauben der Schraube 15 in Richtung Antennensockel 11 gedrückt wird, gleiten die Spreizschenkel 19 des Haltebügels 13 entlang der Aufspreizflächen 21 und es erfolgt ein Aufspreizen der Spreizschenkel 19 in radialer Richtung, d.h. im Wesentlichen senkrecht zur Befestigungsachse A.

Im Weiteren Verlauf der Montage kommen die Innenflächen 20 der sich weiter aufspreizenden Spreizschenkel 19 im Bereich der freien Enden mit der Fahrzeuginnenfläche der Karosserie 61 in Kontakt und gleiten an dieser entlang, bis der in Fig. 2 gezeigte montierte Zustand erreicht ist. Bei diesem liegt die Basis 17 an dem Antennensockel 11 an und wird durch die Schraube 15 in dieser Position gehalten. Die Innenflächen 20 der Spreizschenkel 19 sind im Bereich der freien Enden in Kontakt mit der Karosserie 61 und stützen sich an dieser ab. Hierdurch wird die Antennenhalterung in der Aussparung der Karosserie 61 fixiert.

Durch die gekrümmten Abschnitte 25 und die dadurch ausgebildeten konvexen Innenflächen 20 der Spreizschenkel 19 können die Gleiteigenschaften der Spreizschenkel 19 an den Aufspreizflächen 21 und an der Fahrzeuginnenfläche der Karosserie 61 verbessert werden. Insbesondere wird verhindert, dass die freien Enden währen der Montage in einem ungünstigen Winkel auf die Aufspreizflächen 21 oder auf die Fahrzeuginnenfläche der Karosserie 61 treffen und an diesen hängen bleiben oder in diese einstechen, was zu einem erhöhten Reibungswiederstand und eine dadurch erhöhte erforderliche Kraft zum Betätigen der Schraube oder gar zu einer Beschädigung der Karosserie 61 führen würde. Hingegen kann bei dem beschriebene Ausführungsbeispiel eine gleichmäßige Gleitbewegung der Spreizschenkel 19 und folglich eine einfache und reibungslose Montage der Antennenhalterung gewährleistet werden. Zudem können Belastungen vermieden werden, die durch erhöhte Reibungskräfte auf die Karosserie 61 wirken und zu Verformungen an der Karosserie 61 führen können.

Wie oben erwähnt, sind in dem dargestellten Ausführungsbeispiel die Innenflächen 20 der Spreizschenkel 19 im Bereich der freien Enden mit der Hohlkehle und den zwei Randkanten 29, 30 versehen, die zwei sich in Längsrichtung der Spreizschenkel 19 erstreckende Schneiden bilden. Diese dienen als Anlageabschnitt für die Karosserie 61. Somit kommen die Spreizschenkel 19 mit der Karosserie 61 nicht über die gesamte Breite in Kontakt, sondern nur im Bereich der Schneiden, ähnlich wie bei einer Schlittschuhkufe. Dadurch können die Gleiteigenschaften der Spreizschenkel 19 an der Karosserie 61 weiter verbessert werden. Zudem können die Schneiden während der Montage der Antennenhalterung eine Lackschicht auf der Karosserie 61 durchdringen und so eine elektrisch leitende Verbindung zwischen der Antennenhalterung und der Karosserie 61 zuverlässig herstellen, ohne dass weitere Montageschritte erfolgen müssen.

Es versteht sich, dass die konkrete Ausführungsform der vorstehend beschriebenen Antennenhalterung rein beispielhaft ist und der Antennensockel 11 sowie der Haltebügel 13 grundsätzlich beliebige Formen aufweisen können.

## Patentansprüche

1. Antennenhalterung zur Montage in einer Aussparung eines flächigen Bauteils (61), umfassend
einen Antennensockel (11),
einen Haltebügel (13) mit einer dem Antennensockel (11) zugewandten Innenfläche und einer zur Innenfläche entgegengesetzten Außenfläche, und ein Befestigungselement (15) mit einer Befestigungsachse (A) zum Befestigen des Haltebügels (13) an dem Antennensockel (11), wobei
der Haltebügel (13) eine Basis (17) und mehrere sich von der Basis (17) erstreckende Spreizschenkel (19) aufweist, und
der Antennensockel (11) mindestens eine zu der Befestigungsachse (A) geneigte Aufspreizfläche (21) aufweist, an der die Innenflächen (20) der Spreizschenkel (19) bei einer Montage der Antennenhalterung entlanggleiten, um ein radiales Aufspreizen der Spreizschenkel (19) zu bewirken.

2. Antennenhalterung nach Anspruch 1,
**dadurch gekennzeichnet,**
**dass** die Spreizschenkel (19) S-förmig ausgebildet sind.

3. Antennenhalterung nach Anspruch 1 oder 2,
**dadurch gekennzeichnet,**
**dass** jeder Spreizschenkel (19) einen geraden Mittelabschnitt (23) aufweist, an dessen beiden Enden sich gekrümmte Abschnitte (25, 31) anschließen.

4. Antennenhalterung nach einem der vorhergehenden Ansprüche,
**dadurch gekennzeichnet,**
**dass** jeder Spreizschenkel (19) einen zur Innenfläche gekrümmten Schulterabschnitt (31) aufweist, der sich von der Basis (17) aus zunächst in radialer Richtung und dann in Richtung Antennensockel (11) erstreckt.

5. Antennenhalterung nach einem der vorhergehenden Ansprüche,
**dadurch gekennzeichnet,**
**dass** jeder Spreizschenkel (19) im Bereich seines freien Endes einen gekrümmten Abschnitt (25) aufweist, der in einem Längsschnitt des Spreizschenkels (19) gesehen eine konvexe Innenfläche (20) aufweist.

6. Antennenhalterung nach einem der vorstehenden Ansprüche,
**dadurch gekennzeichnet,**
**dass** die Innenfläche (20) jedes Spreizschenkels (19) an dessen freiem Ende in einem Querschnitt des Spreizschenkels (19) gesehen konkav ausgebildet ist.

7. Antennenhalterung nach einem der vorstehenden Ansprüche,
**dadurch gekennzeichnet,**
**dass** jeder Spreizschenkel (19) an seinem freien Ende an seiner Innenfläche (20) eine Hohlkehle (27) mit zwei Randkanten (29, 30) aufweist, die sich in Längsrichtung des Spreizschenkels (19) erstrecken und die als Anlageabschnitt für das flächige Bauteil (61) dienen.

8. Antennenhalterung nach einem der vorstehenden Ansprüche,
**dadurch gekennzeichnet,**
**dass** in Längsrichtung an der Innenfläche (20) verlaufende Kanten (29, 30) der Spreizschenkel (19) im Bereich des freien Endes durch einen spitzen Winkel zwischen der Innenfläche (20) und einer jeweiligen Seitenfläche gebildet sind, die den Spreizschenkel (19) in Breitenrichtung begrenzt.

9. Antennenhalterung nach Anspruch 4,
**dadurch gekennzeichnet,**
**dass** jeder Spreizschenkel (19) eine Verjüngung (33) aufweist, die in dem Schulterabschnitt (31) ausgebildet ist und an der insbesondere eine Abmessung des Spreizschenkels (19) in Breitenrichtung verringert ist.

10. Antennenhalterung nach einem der vorstehenden Ansprüche,
**dadurch gekennzeichnet,**
**dass** der Antennensockel (11) für jeden Spreizschenkel (19) eine separate Aufspreizfläche (21) aufweist.

11. Antennenhalterung nach einem der vorstehenden Ansprüche,
**dadurch gekennzeichnet,**
**dass** zur Verdrehsicherung zumindest ein Flächenabschnitt (35) des Antennensockels (11) als Anschlagfläche für einen Spreizschenkel (19) ausgebildet ist.

12. Fahrzeugantenne mit einer Antennenhalterung nach einem der vorstehenden Ansprüche.

13. Fahrzeug mit einem flächigen Bauteil (61), an dem eine Antennenhalterung nach Anspruch 7 montiert ist, wobei die beiden Randkanten (29, 30) an dem flächigen Bauteil (61) unter einer Vorspannung anliegen.
